# EUROPÄISCHE PATENTSCHRIFT

(11) **EP 2 983 255 B1**
(45) Veröffentlichungstag und Bekanntmachung des Hinweises auf die Patenterteilung: **08.08.2018**
(21) Anmeldenummer: 15171590.1
(22) Anmeldetag: 11.06.2015
(51) Int. Cl.: H01R 24/64, H01R 12/62

(54) **STECKBUCHSE FÜR TELEKOMMUNIKATIONS- UND/ODER DATENÜBERTRAGUNGSSYSTEME**
JACK FOR TELECOMMUNICATION AND/OR DATA TRANSMISSION SYSTEMS
FICHE FEMELLE POUR SYSTÈMES DE TRANSMISSION DE DONNÉES ET/OU DE TÉLÉCOMMUNICATIONS

(30) Priorität: 04.08.2014 DE 102014111049
(43) Veröffentlichungstag der Anmeldung: 10.02.2016
(73) Patentinhaber: Wilhelm Rutenbeck GmbH & Co. KG, 58579 Schalksmühle (DE)
(72) Erfinder: Riccardi, Oliver, 58579 Schalksmühle (DE)
(74) Vertreter: Köchling, Conrad-Joachim

(56) Entgegenhaltungen:
- EP-A2- 1 571 735
- DE-A1-102007 005 959
- US-A- 4 720 269
- US-A1- 2005 202 697

## Beschreibung

Die Erfindung betrifft eine Steckbuchse für Telekommunikations- und/oder Datenübertragungssysteme mit einem Buchsengehäuse aus Metall, einer darin fixierten, ersten Leiterplatte mit Anschlussmitteln für elektrische Leiter, die von einer Bodenfläche des Gehäuses zugänglich sind, einer Stecköffnung für einen mit der Buchse kommunizierenden Stecker, einer flexiblen, zweiten Leiterplatte mit aus dieser vereinzelten Leiterbahnabschnitten, die Kontaktbereiche für die Kontakte eines Steckers bilden und die an der ersten Leiterplatte fixiert ist und mit deren Kontaktbahnen kontaktiert ist, wobei die Leiterbahnabschnitte durch im Gehäuse angeordnete Federmittel und Stützmittel federnd gestützt sind, wobei die flexible zweite Leiterplatte mit einem ersten Endbereich an der ersten Leiterplatte anliegt und mit deren Leiterbahnen kontaktiert ist, wobei die Leiterbahnabschnitte durch im Gehäuse angeordnete Federmittel und Stützmittel federnd gestützt sind, wobei die flexible zweite Leiterplatte mit einem ersten Endbereich an der ersten Leiterplatte anliegt und mit deren Leiterbahnen kontaktiert ist, wobei der zweite Endbereich der zweiten Leiterplatte um mehr als 180° umgebogen ist und endseitig kurze zueinander parallel gerichtete, fingerartige vereinzelte Leiterbahnabschnitte aufweist, die in die Stecköffnung hineinragen. Eine derartige Steckbuchse ist aus der US 2005/202 697 A1 bekannt.

Eine derartige Steckbuchse ist in ähnlicher Form aus der DE 10 2004 011 358 B4 bekannt.

Bei der bekannten Steckbuchse ist eine flexible Leiterplatte mit einer biegesteif ausgebildeten Leiterplatte kombiniert. Die flexible Leiterplatte weist zwei Endbereiche auf, die einerseits an der Leiterplatte und andererseits an der Steckbuchse fixiert sind. Zwischen diesen Enden ist ein Mittelbereich als Kontaktbereich ausgebildet, der eine Schar von zueinander parallelen freiliegenden Leiterbahnabschnitten bildet, die seitlich voneinander beabstandet sind. Diese bilden die mechanische Verbindung zwischen den beiden Endteilen und die Kontakte stellen mit einem in die Buchse gesteckten Stecker.

Bei der entsprechenden Steckbuchse ist der Bereich mit den vereinzelten Leiterbahnabschnitten zur Kontaktierung mit den Kontakten eines in die Steckbuchse eingesteckten Steckers durch scheibenförmige Führungs- und Positionierelemente, auf welchen sich jeweils ein entsprechender Leiterbahnabschnitt der Schar von Leiterbahnabschnitten abstützt. Die Leiterbahnabschnitte sind zusätzlich durch diese Elemente voneinander separiert. Die Führungselemente sind über einen federnden Tragarm am Deckel der Steckbuchse befestigt, wobei zusätzlich eine Blattfeder als stützendes und federndes Element vorgesehen ist.

Bei dieser Ausgestaltung ist die Kontaktstelle der vereinzelten Leiterbahnabschnitte mit den entsprechenden Kontakten des Steckers relativ weit von dem Ende der entsprechenden Leiterplatte entfernt, was zu schlechten Übertragungseigenschaften hinsichtlich der über die Kontakte abgegebenen Steuersignale und dergleichen führt. Zudem findet bei der bekannten Steckbuchse eine Relativbewegung zwischen dem die vereinzelten Leiterbahnabschnitte tragenden und separierenden Teil und diesen Leiterbahnabschnitten statt. Dies kann zu unerwünschten Verschleiß im Bereich der vereinzelten Leiterbahnabschnitte führen und damit zu verminderter Übertragungsqualität.

Wie an sich im Stand der Technik bekannt, können die einzelnen Leiterbahnabschnitte einseitig, also unterseitig oder oberseitig durch Kupfermetall überdeckt sein, welches in die Materialschicht des Endteiles übergeht. Auch können die Leiterbahnen und die Leiterbahnabschnitte aus Metall, insbesondere Kupfer bestehen. Die Leiterbahnabschnitte sind im nicht isolierten Bereich, der zur Kontaktgabe dient, mit gut elektrisch leitendem korrosionsarmen Material, beispielsweise Gold, beschichtet.

Ausgehend von diesem Stand der Technik liegt der Erfindung die Aufgabe zugrunde, eine Steckbuchse gattungsgemäßer Art zu schaffen, die hinsichtlich der Übertragungseigenschaften von elektrischen Signalen und dergleichen verbessert ist, wobei auch der Verschleiß der vereinzelten Leiterbahnabschnitte minimiert werden soll.

Zur Lösung dieser Aufgabe schlägt die Erfindung vor, dass
der zweite Endbereich im Bereich der vereinzelten Leiterbahnabschnitte und im Bereich eines Teils der Umbiegung von einem bogenartigen Stützteil aus Isolierstoff unterstützt ist, welches den vereinzelten Leiterbahnabschnitten angepasste frei auslaufende Finger aufweist, auf denen die vereinzelten Leiterbahnabschnitte aufliegen und an denen diese fixiert sind, wobei das Stützteil mit Lagerzapfen in einem im Gehäuse fixierte Kontaktträger aus Isolierstoff begrenzt schwenkbar gehalten ist und der Kontaktträger den Bereich der Umbiegung auf der dem Stützteil abgewandten Fläche teilweise umgreift und stützt sowie mit einem weiteren Bestandteil an der Fläche des ersten Endbereichs der zweiten Leiterplatte anliegt, die an der ersten Leiterplatte anliegt, und dass zwischen einem Gehäuseteil und dem weiteren Bestandteil des Kontaktträgers ein erstes Ende einer Blattfeder eingespannt und fixiert ist, die über eine Umbiegung in vereinzelte Federfinger am zweiten Ende übergeht, die an dem Stützteil im Bereich jeweils von dessen Fingern auf der den vereinzelten Leiterbahnabschnitte abgewandten Seite anliegen.

Dadurch, dass der zweite Endbereich, der um mehr als 180° umgebogen ist, die kurzen zueinander parallel gerichteten fingerartigen vereinzelten Leiterbahnabschnitte bildet, sodass quasi eine Kammstruktur gebildet ist, wobei die Leiterbahnabschnitte die Zähne des Kammes bilden, wird erreicht, dass die Kontaktstellen an diesen Leiterbahnabschnitten möglichst nahe dem ersten Endbereich liegen. Durch die Ausgestaltung, wonach der zweite Endbereich im Bereich der vereinzelten Leiterbahnabschnitte und im Bereich eines Teils seiner Umbiegung von einem bogenartigen Stützteil aus Kunststoff unterstützt ist, welches die einzelnen Leiterbahnabschnitte mit frei auslaufenden Fingern einzeln unterstützt, und dadurch, dass die vereinzelten Leiterbahnabschnitte auf den Fingern fixiert sind, beispielsweise angeklebt sind, wird erreicht, dass eine Relativbewegung zwischen dem Stützteil und den vereinzelten Leiterbahnabschnitten nicht stattfinden kann, sodass ein diesbezüglicher Verschleiß auszuschließen ist. Damit das Stützteil beim Einstecken eines Steckers ausreichend beweglich ist und entsprechend der Federung der vereinzelten Leiterbahnabschnitte ausweichen kann, ist das Stützteil mit Lagerzapfen in einem Kontaktträger gehalten, welcher wiederum im Gehäuse fixiert ist. Der Kontaktträger selbst bildet noch ein äußeres Stützteil, welches dem quasi innenliegenden Stützteil benachbart ist und welches den umgebogenen Bereich der flexiblen Leiterplatte benachbart ist, der den vereinzelten Leiterbahnabschnitten benachbart ist, sodass hier eine weitere Stütze zur Stabilisierung gebildet ist. In diesem Bereich besteht die flexible Leiterplatte aus Isolierstoff, in welchem Leiterbahnabschnitte und dergleichen eingebettet sind. Ein Verschleiß der außenliegenden Isolierstoffschicht findet bei der bestimmungsgemäßen Benutzung nur in kaum mehr merkbarem Maße statt.

Schließlich ist zur Verstärkung des Kontaktdruckes noch zwischen einem Gehäuseteil und dem weiteren Bestandteil des Kontaktträgers das erste Ende einer Blattfeder eingespannt und fixiert, die über eine Umbiegung ebenfalls in vereinzelte Federfinger am zweiten Ende übergeht. Diese Federfinger liegen an dem ebenfalls entsprechende fingeraufweisenden Stützteil auf der Seite an, die den vereinzelten Leiterbahnabschnitten abgewandt ist. Hierdurch wird eine vorzügliche und dauerhafte Federung erreicht und die Federkraft verstärkt, ohne dass hierdurch der Verschleiß gefördert würde.

Die durch die Lagerzapfen gebildete Achse ist parallel zu den Mittelachsen der Umbiegungen gerichtet.

Das Stützteil ist bei seiner bestimmungsgemäßen Benutzung zwar um die Lagerzapfen drehbar gehalten, wobei hierdurch auch eine gewisse Relativbewegung zwischen dem Federarm und dem Stützteil stattfinden kann, jedoch ist dies im Hinblick auf die vereinzelten Leiterbahnabschnitte der zweiten Leiterplatte ohne Bedeutung.

Insgesamt wird hiermit eine Steckbuchse zur Verfügung gestellt, die vorzügliche Übertragungseigenschaften hat, die auch der sogenannten Kategorie 8 ausreichen, wobei auch ein Verschleiß der kontaktierenden Elemente weitestgehend unterbunden ist, sodass eine dauerhafte Funktion und lange Lebensdauer sichergestellt ist.

Insbesondere ist bevorzugt vorgesehen, dass die zweite Leiterplatte nebeneinander acht fingerartige vereinzelte Leiterbahnabschnitte aufweist.

Solche Ausgestaltung dient dazu, entsprechende Stecker der Art RJ 45 einzustecken, die entsprechend acht Kontakte aufweisen.

Um die Schwenkbeweglichkeit des Stützteiles zu begrenzen, ist bevorzugt vorgesehen, dass das Stützteil Lagerzapfen mit einem gerundeten Endteil und von diesem abragenden zueinander konvergierenden Anschlussflächen aufweist und der Kontaktträger dazu passende Ausnehmungen mit gerundetem Ende und von diesem abgehenden zueinander parallelen Flächen aufweist, sodass eine Schwenkwinkelbegrenzung gebildet ist, bei der in einer ersten Endlage eine erste Anschlussfläche an einer ersten parallelen Fläche und in einer zweiten Endlage eine zweite Anschlussfläche an einer zweiten parallelen Fläche anliegt.

Um zu verhindern, dass eine solche Steckbuchse durch Einstecken eines nicht zulässigen Steckers, insbesondere eines RJ 11-, RJ 12-Steckers beschädigt wird, ist vorgesehen, dass am Kontaktträger im Steckbereich vor dem ersten und dem achten fingerartigen Leiterbahnabschnitt jeweils ein Sperrzahn angeordnet oder ausgebildet ist, der über die Fläche des Kontaktträgers vorragt und hinter dem in den Steckbereich vorragenden Endbereich des ersten und achten fingerartigen Leiterbahnabschnittes zurückliegt.

Durch diese Ausgestaltung wird erreicht, dass beim Stecken eines zulässigen Steckers RJ 45 alle acht Steckkontakte mit den entsprechenden Leiterbahnabschnitten kontaktiert werden können, wobei der Stecker im Bereich des entsprechenden Kontaktes Nuten aufweist, wobei im Bereich der ersten und der achten Nute der Sperrzahn vorbeigleiten kann, ohne Teile des Steckers zu sperren. Sofern aber ein falscher Stecker der Bauart RJ 11, RJ 12 gesteckt wird, so ist dieser Stecker nur bis zu den Sperrzähnen einsteckbar, weil die Stecker im Bereich der Sperrzähne keine Nuten aufweisen (und keine Kontakte), sodass ein Einstecken des Steckers verhindert ist, was zu einer Beschädigung der Steckbuchse führen könnte.

Der Sperrzahn kann an den Kontaktträger angeformt sein. Es ist aber auch möglich, im Kontaktträger eine Tasche vorzusehen, in die ein entsprechender Sperrzahn eingesetzt werden kann, sodass er unverlierbar dort gehalten ist. In diesem Falle kann der Sperrzahn auch aus anderem Material sein. Beispielsweise kann der Sperrzahn aus Metall gefertigt sein.

Bevorzugt ist zudem vorgesehen, dass im ersten Endbereich der zweiten, flexiblen Leiterplatte elektrotechnische Kompensationsmittel, Resonanzdämpfungsmittel und/oder weitere oder andere, die elektrischen Übertragungseigenschaften verbessernde Mittel eingebettet sind.

Ein Ausführungsbeispiel der Erfindung ist in der Zeichnung dargestellt und im Folgenden näher beschrieben.

Es zeigt:
- Figur 1: eine komplette Steckbuchse in Ansicht von schräg oben gesehen;
- Figur 2: einen Schnitt durch eine solche Steckbuchse mit einem teilweise eingesteckten Stecker RJ 45;
- Figur 3: desgleichen bei vollständig eingestecktem Stecker RJ 45;
- Figur 4: desgleichen bei eingestecktem Stecker RJ 11/RJ 12;
- Figur 5: Einzelheiten einer Steckbuchse in Schrägansicht von oben gesehen ohne Gehäuse;
- Figur 6: eine Schnittansicht analog Figur 2 gesehen;
- Figur 7: Einzelheiten der Steckbuchse in einer Vormontagesituation von schräg unten gesehen;
- Figur 8: eine Einzelheit der Steckbuchse in Ansicht;
- Figur 9: eine weitere Einzelheit der Steckbuchse in Ansicht gesehen;
- Figur 10: eine weitere Einzelheit der Steckbuchse in Ansicht gesehen;
- Figur 11: eine weitere Einzelheit der Steckbuchse in Ansicht gesehen;
- Figur 12: eine weitere Einzelheit in Ansicht gesehen.

In der Zeichnung ist eine Steckbuchse 1 für Telekommunikations- und/oder Datenübertragungssysteme gezeigt. Sie weist ein Buchsengehäuse 2 aus Metall, vorzugsweise Zinkdruckguss auf. Im Gehäuse 2 ist eine erste Leiterplatte 3 positioniert, die Anschlussmittel 4 für elektrische Leiter, im Ausführungsbeispiel acht solcher Anschlussmittel 4 in Form von Schneidkontakten, aufweist. Diese Anschlussmittel 4 sind von einer Bodenfläche des Gehäuses 2, in Zeichnungsfigur 2 beispielsweise von unten zugänglich. Auf der gegenüberliegenden Seite ist eine Stecköffnung 5 vorgesehen, die dazu dient, einen entsprechenden Stecker 6 lagerichtig in die Steckbuchse 1 einzusetzen, sodass dieser mit seinen Kontakten mit den Kontakten der Steckbuchse 1 kontaktiert ist.

Des Weiteren ist in dem Gehäuse 2 eine flexible zweite Leiterplatte 7 angeordnet, die in Figur 8 als Einzelteil gezeigt ist. Diese flexible zweite Leiterplatte 7 weist aus dieser vereinzelte Leiterbahnabschnitte 8 auf, die Kontaktbereiche 9 für Kontakte des Steckers 6 bilden. Die flexible zweite Leiterplatte 7 ist an der ersten Leiterplatte 3 fixiert und mit deren Kontaktbahnen in geeigneter Weise kontaktiert. Wie später noch erläutert wird, sind die Leiterbahnabschnitte 8 durch im Gehäuse angeordnete Federmittel und Stützmittel federnd gestützt.

Die flexible zweite Leiterplatte 7 ist mit einem ersten Endbereich 10 an der ersten Leiterplatte 3 anliegend fixiert und mit deren Leiterbahnen kontaktiert. Der zweite Endbereich 11 ist in dem Bestandteil (12) in der Einbausolllage, wie sie beispielsweise in Figur 2 gezeigt ist, um mehr als 180° umgebogen, wobei endseitig kurze zueinander parallel gerichtete, fingerartig ausgebildete, vereinzelte Leiterbahnabschnitte 8 vorgesehen sind, die in der Einbausolllage in die Stecköffnung 5 hineinragen. Diese fingerartigen Leiterbahnabschnitte 8 sind sehr kurz ausgebildet, was für die elektrische Signalübertragung vorteilhaft ist.

Der zweite Endbereich 11 ist im Bereich eines Teils der Umbiegung 12 und im Bereich der vereinzelten Leiterbahnabschnitte 8 von einem bogenartigen Stützteil 13 aus Isolierstoff unterlegt und unterstützt, wie in Figur 2 ersichtlich ist. Das Stützteil 13 ist als Einzelteil in Figur 9 gezeigt. Dieses Stützteil 13 weist den vereinzelten Leiterbahnabschnitten 8 angepasste, frei auslaufende Finger 14 auf, auf denen in der Montagesolllage die vereinzelten Leiterbahnabschnitte 8 aufliegen und an denen diese fixiert sind, wobei diese beispielsweise angeklebt sein können. Es wird hierdurch eine Relativbewegung zwischen den Teilen (8) und (14) verhindert. Das Stützteil 13 ist mit Lagerzapfen 15 in einem Kontaktträger 16, der in Figur 12 als Einzelheit gezeigt ist, begrenzt schwenkbar gehalten. Der Kontaktträger umgreift den Bereich der Umbiegung 12 auf der dem Stützteil 13 abgewandten Fläche teilweise und stützt den entsprechenden Bereich des zweiten Endbereichs 11 der flexiblen Leiterplatte 7. Mit einem weiteren Bestandteil 17 liegt das Stützteil 16 an der Fläche des ersten Endbereichs 10 der zweiten Leiterplatte 7 an, die an der ersten Leiterplatte 3 anliegt, wie beispielsweise in Figur 2 ersichtlich ist. Zwischen einem Gehäuseteil des Gehäuses 2 und dem weiteren Bestandteil 17 des Kontaktträgers 16 ist ein erstes Ende 18 einer Blattfeder 19 eingespannt und fixiert. Diese Blattfeder 19 ist in Figur 10 als Einzelteil dargestellt. Sie weist eine ausgestellte Rastnase oder Haltenase 20 auf, die in Figur 6 in der Funktionslage gezeigt ist, in der das Teil 17 in eine Ausnehmung eingreift. Die Blattfeder 19 ist ebenfalls über eine Umbiegung 21 umgebogen und geht im abgebogenen Bereich in vereinzelte Federfinger 22 über. Diese Federfinger 22 liegen in der Solllage am Stützteil 13 im Bereich jeweils von dessen Fingern 14 auf der den vereinzelten Leiterbahnabschnitten 8 abgewandten Seite an. Die Funktionslage ist beispielsweise in Figur 2 gezeigt.

Insbesondere weist die zweite Leiterplatte 7 acht fingerartige vereinzelte Leiterbahnabschnitte 8 auf. Ebenso weist das Stützteil 13 acht entsprechende Finger 14 auf und die Blattfeder 19 entsprechend acht Federfinger 22.

Das Stützteil 13 weist Lagerzapfen 15 mit einem gerundeten Endteil 23 und von diesem abragenden, zueinander konvergierenden Anschlussflächen 24 auf. Der Kontaktträger 16 weist entsprechend u-förmige Ausnehmungen 25 mit gerundetem Ende und von diesem abgehenden zueinander parallelen Flächen 26 auf. Bei in die Ausnehmungen 25 eingesetzten Lagerzapfen 15 wird hierdurch eine Schwenkwinkelbegrenzung erreicht. In der einen Endlage, die beispielsweise in Figur 5 ersichtlich ist, liegt eine erste Anschlussfläche 26 an einer ersten dazu parallelen Fläche 24 an, während in einer zweiten Endlage die zweite Anschlussfläche 26 an der zweiten parallelen Fläche 24 anliegt.

Der Kontaktträger 16 weist im Steckbereich des Steckers 6 vor dem ersten und dem achten fingerartigen Leiterbahnabschnitt jeweils einen Sperrzahn 27 auf. Dieser Sperrzahn 27 ragt über die dem Steckbereich 5 zugewandte Fläche des Kontaktträgers 16 vor. Die Anordnung ist so getroffen, dass zwar ein RJ 45-Stecker gesteckt werden kann, wie dies aus Figur 2 und 3 ersichtlich ist, weil der Sperrzahn 27 dann in eine Nute eingleiten kann, die durch den ersten und achten Kontaktbereich des Steckers 6 gebildet ist. Sofern unzulässiger Weise ein RJ 11-Stecker gesteckt wird, wie dies in Figur 4 gezeigt ist, so ist an dem entsprechenden Stecker 6' keine Nute vorhanden, weil der erste und achte Kontakt fehlt. Dem zufolge wird der Stecker 6' beim Einschieben an den Sperrzahn 27 angelegt und ist nicht in die Kontaktlage verstellbar, sodass eine Beschädigung der entsprechenden Kontakte 1,8 nicht möglich ist.

Bei der erfindungsgemäßen Ausgestaltung ist insbesondere vorgesehen, dass im ersten Endbereich der flexiblen Leiterplatte 7, also im Bereich 10 oder auch im Bereich der Umbiegung 12 bevor die vereinzelten Leiterbahnabschnitte beginnen, elektronische Kompensationsmittel, Resonanzdämpfungsmittel und/oder weitere oder andere, die elektrische Übertragungseigenschaft verbessernde Mittel eingebettet sind.

Bei der erfindungsgemäßen Ausgestaltung wird bei zweckbestimmender Benutzung, wenn also ein Stecker 6 in die Stecköffnung 5 gesteckt wird, eine Kontaktierung mit den fingerartigen Leiterbahnabschnitten 8 im Bereich 9 erreicht, wobei der Bereich der Umbiegung 12 aus einer Position, wie sie beispielsweise in Figur 4 gezeigt ist, in eine Position, wie sie in der endgültigen Stecklage in Figur 3 gezeigt ist, umgebogen wird. Dabei findet keine Relativbewegung zwischen dem Stützteil 13 beziehungsweise dessen Fingern 14 und den fingerartigen Leiterbahnabschnitten 8 statt, sondern diese Teile sind fest miteinander verbunden. Eine Relativbewegung mag allenfalls zwischen dem umgebogenen Bereich der Blattfeder 19 und dem Stützteil 13 erfolgen, was aber für den Verschleiß unschädlich ist. Durch die Blattfeder 19 und das Stützteil 13 wird Positionierung und Federkraft der fingerartigen Leiterbahnabschnitte 8 in der Kontaktlage verstärkt, sodass eine gute Kontaktgabe zu den Kontakten des eingesteckten Steckers 6 erreicht wird. Es ist damit eine verschleißarme Ausgestaltung der Steckbuchse 1 erreicht, die für hohe Ansprüche, insbesondere der sogenannten Cat 8-Bedingung genügt.

### Bezugszeichenliste:

- 1: Steckbuchse
- 2: Buchsengehäuse
- 3: erste Leiterplatte
- 4: Anschlussmittel
- 5: Stecköffnung
- 6: Stecker RJ 45
- 6': Stecker RJ 11,12
- 7: zweite Leiterplatte
- 8: Leiterbahnabschnitte
- 9: Kontaktstelle
- 10: erster Endbereich v. 7
- 11: zweiter Endbereich v. 7
- 12: Umbiegung v. 7
- 13: Stützteil
- 14: Finger v. 13
- 15: Lagerzapfen v. 13
- 16: Kontaktträger
- 17: Bestandteil v. 16
- 18: erstes Ende v. 19
- 19: Blattfeder
- 20: Rastung v. 19
- 21: Umbiegung v. 19
- 22: Federfinger v. 19
- 23: Endteil v. 15
- 24: Anschlussflächen v. 15
- 25: Ausnehmung v. 16
- 26: Flächen v. 25
- 27: Sperrzahn v. 16

## Patentansprüche

1. Steckbuchse (1) für Telekommunikations- und/oder Datenübertragungssysteme mit einem Buchsengehäuse (2) aus Metall, einer darin fixierten, ersten Leiterplatte (3) mit Anschlussmitteln (4) für elektrische Leiter, die von einer Bodenfläche des Gehäuses zugänglich sind, einer Stecköffnung (5) für einen mit der Buchse kommunizierenden Stecker (6), einer flexiblen, zweiten Leiterplatte (7) mit aus dieser vereinzelten Leiterbahnabschnitten, die Kontaktbereiche für die Kontakte eines Steckers (6) bilden und die an der ersten Leiterplatte (3) fixiert ist und mit deren Kontaktbahnen kontaktiert ist, wobei die Leiterbahnabschnitte durch im Gehäuse angeordnete Federmittel und Stützmittel federnd gestützt sind, wobei die flexible zweite Leiterplatte (7) mit einem ersten Endbereich (10) an der ersten Leiterplatte (3) anliegt und mit deren Leiterbahnen kontaktiert ist, wobei der zweite Endbereich (11) der zweiten Leiterplatte (7) um mehr als 180° umgebogen ist und endseitig kurze zueinander parallel gerichtete, fingerartige vereinzelte Leiterbahnabschnitte (8) aufweist, die in die Stecköffnung (5) hineinragen, **dadurch gekennzeichnet, dass** der zweite Endbereich (11) im Bereich der vereinzelten Leiterbahnabschnitte (8) und im Bereich eines Teils der Umbiegung (12) von einem bogenartigen Stützteil (13) aus Isolierstoff unterstützt ist, welches den vereinzelten Leiterbahnabschnitten (8) angepasste frei auslaufende Finger (14) aufweist, auf denen die vereinzelten Leiterbahnabschnitte (8) aufliegen und an denen diese fixiert sind, wobei das Stützteil (13) mit Lagerzapfen (15) in einem im Gehäuse fixierten Kontaktträger (16) aus Isolierstoff begrenzt schwenkbar gehalten ist und der Kontaktträger (16) den Bereich der Umbiegung (12) auf der dem Stützteil (13) abgewandten Fläche teilweise umgreift und stützt sowie mit einem weiteren Bestandteil (17) an der Fläche des ersten Endbereichs (10) der zweiten Leiterplatte (7) anliegt, die an der ersten Leiterplatte (3) anliegt, und dass zwischen einem Gehäuseteil und dem weiteren Bestandteil (17) des Kontaktträgers (16) ein erstes Ende (18) einer Blattfeder (19) eingespannt und fixiert ist, die über eine Umbiegung (21) in vereinzelte Federfinger (22) am zweiten Ende übergeht, die an dem Stützteil (13) im Bereich jeweils von dessen Fingern (14) auf der den vereinzelten Leiterbahnabschnitte (8) abgewandten Seite anliegen.

2. Steckbuchse (1) nach Anspruch 1, **dadurch gekennzeichnet, dass** die zweite Leiterplatte (7) nebeneinander acht fingerartige vereinzelte Leiterbahnabschnitte (8) aufweist.

3. Steckbuchse (1) nach Anspruch 1 oder Anspruch 2, **dadurch gekennzeichnet, dass** das Stützteil (13) Lagerzapfen (15) mit einem gerundeten Endteil (23) und von diesem abragenden zueinander konvergierenden Anschlussflächen (24) aufweist und der Kontaktträger (16) dazu passende Ausnehmungen (25) mit gerundetem Ende und von diesem abgehenden zueinander parallelen Flächen (26) aufweist, sodass eine Schwenkwinkelbegrenzung gebildet ist, bei der in einer ersten Endlage eine erste Anschlussfläche (24) an einer ersten parallelen Fläche (26) und in einer zweiten Endlage eine zweite Anschlussfläche (24) an einer zweiten parallelen Fläche (26) anliegt.

4. Steckbuchse (1) nach Anspruch 2, **dadurch gekennzeichnet, dass** am Kontaktträger (16) in Steckrichtung vor dem ersten und dem achten fingerartigen Leiterbahnabschnitt (8) jeweils ein Sperrzahn (27) angeordnet oder ausgebildet ist, der über die Fläche des Kontaktträgers (16) vorragt und hinter dem in den Steckbereich (5) vorragenden Endbereich des ersten und achten fingerartigen Leiterbahnabschnittes (8) zurückliegt.

5. Steckbuchse (1) nach einem der Ansprüche 1 bis 4, **dadurch gekennzeichnet, dass** im ersten Endbereich (10) und/oder am Bereich der Umbiegung (12) der zweiten, flexiblen Leiterplatte (7) elektrotechnische Kompensationsmittel, Resonanzdämpfungsmittel und/oder weitere oder andere, die elektrischen Übertragungseigenschaften verbessernde Mittel eingebettet sind.

## Claims

1. A plug socket (1) for telecommunications and/or data transmission systems comprising a plug socket housing (2) of metal, a first printed-circuit board (3) fixed therein and having connection means (4) for electrical conductors, which are accessible from a bottom surface of the housing, a plug-in opening (5) for a plug connector (6) communicating with the socket, a flexible, second printed-circuit board (7) having circuit track portions isolated therefrom and forming contact portions for the contacts of a plug connector (6) and being fixed at the first printed-circuit board (3) and being contacted with the contact tracks thereof, the circuit track portions being resiliently supported by spring means and support means disposed in the housing, the flexible second printed-circuit board (7) resting, with a first end portion (10), against the first printed-circuit board (3) and being contacted with the circuit tracks thereof, the second end portion (11) of the second printed-circuit board (7) being bent by more than 180° and having, at its end side, short mutually parallel, finger-like isolated circuit track portions (8) protruding into the plug-in opening (5), **characterized by that** the second end portion (11), in the region of the isolated circuit track portions (8) and in the region of part of the bend (12), is supported by an arc-like support part (13) of insulating material, which includes freely extending fingers (14) adapted to the isolated circuit track portions (8), on said fingers the isolated circuit track portions (8) resting and being fixed thereto, the support part (13) being limitedly pivotally held with bearing pins (15) in a contact carrier (16) of insulating material fixed in the housing, and the contact carrier (16) partially surrounding and supporting the section of the bend (12) on the surface showing away from the support part (13), and resting, with a further component (17), against the surface of the first end portion (10) of the second printed-circuit board (7) resting against the first printed-circuit board (3), and that between a housing portion and the further component (17) of the contact carrier (16) a first end (18) of a leaf spring (19) is fitted and fixed that, via a bend (21), merges into isolated spring fingers (22) at the second end, which spring fingers rest against the support part (13) in the region of the fingers (14) thereof on the side showing away from the isolated circuit track portions (8).

2. The plug socket (1) according to claim 1, **characterized by that** the second printed-circuit board (7) comprises eight finger-like isolated circuit track portions (8) disposed side-by-side.

3. The plug socket (1) according to claim 1 or claim 2, **characterized by that** the support part (13) includes bearing pins (15) with a rounded end portion (23) and mutually converging connection surfaces (24) protruding therefrom, and that the contact carrier (16) includes matching cutouts (25) with rounded ends and mutually parallel surfaces (26) extending therefrom, so that a limitation for the pivot angle is formed, wherein in a first end position a first connection surface (24) rests against a first parallel surface (26) and in a second end position a second connection surface (24) rests against a second parallel surface (26).

4. The plug socket (1) according to claim 2, **characterized by that** at the contact carrier (16), in the direction of insertion before the first and the eighth finger-like circuit track portion (8), one ratchet tooth (27) each is disposed or formed, which protrudes beyond the surface of the contact carrier (16) and is disposed behind the end portion protruding into the region of insertion (5) of the first and eighth finger-like circuit track portion (8).

5. The plug socket (1) according to one of claims 1 to 4, **characterized by that** in the first end portion (10) and/or in the section of the bend (12) of the second, flexible printed-circuit board (7), electrical compensation means, resonance damping means, and/or further or other means for improving the electrical transmission properties are embedded.

## Revendications

1. Fiche femelle (1) pour systèmes de télécommunications et/ou de transmission de données comprenant un boîtier (2) de la fiche femelle en métal, un premier circuit imprimé (3) fixé là-dedans et ayant des moyens de raccordement (4) pour des conducteurs électriques, qui sont accessibles depuis une surface de fond du boîtier, une orifice d'introduction (5) pour une fiche mâle (6) pour communication avec la fiche femelle, un deuxième circuit imprimé (7) flexible ayant des parties de pistes conductrices isolées de celui-ci formant des parties de contact pour les contacts d'une fiche mâle (6), et étant fixé au premier circuit imprimé (3) et étant contacté avec les pistes de contact de celui-ci, les parties de pistes conductrices étant élastiquement soutenues par des moyens de ressort et moyens de support disposés dans le boîtier; le deuxième circuit imprimé (7) flexible étant en appui, avec une premier partie d'extrémité (10), sur le premier circuit imprimé (3) et étant contacté avec les pistes conductrices de celui-ci, la deuxième partie d'extrémité (11) du deuxième circuit imprimé (7) étant pliée par plus de 180° et ayant, à son côté d'extrémité, des parties de pistes conductrices (8) isolées courtes parallèles entre elles, en forme de doigts faisant saillie dans l'orifice d'introduction (5); **caractérisée en ce que** la deuxième partie d'extrémité (11), dans la région des parties de pistes conductrices (8) isolées et dans la région d'une partie du repli (12), est soutenue par une partie de support (13) en un matériau isolant en forme d'arc, qui comporte des doigts (14) s'étendant librement et adaptés aux parties de pistes conductrices (8) isolées, sur ces doigts les parties de pistes conductrices (8) isolées étant en appui et étant fixées à ceux-ci, la partie de support (13) étant soutenue pivotant de façon limitée avec des tourillons de palier (15) dans un support de contact (16) en matériau isolant fixé dans le boîtier, et le support de contact (16) partiellement entourant et supportant la section du repli (12) sur la surface en vis-à-vis de la partie de support (13), et étant en appui, avec un composant (17) additionnel, sur la surface de la premier partie d'extrémité (10) du deuxième circuit imprimé (7) étant en appui sur le premier circuit imprimé (3), et qu'entre une partie de boîtier et le composant (17) additionnel du support de contact (16) une première extrémité (18) d'une lame à ressort (19) est enserrée et fixée qui, par l'intermédiaire d'un repli (21), débouche dans des doigts de ressort (22) isolés à la deuxième extrémité, ces doigts de ressort étant en appui sur la partie de support (13) dans la région des doigts (14) de celui-ci sur le côté en vis-à-vis des parties de pistes conductrices (8) isolées.

2. Fiche femelle (1) selon la revendication 1, **caractérisée en ce que** le deuxième circuit imprimé (7) comprend huit parties de pistes conductrices (8) isolées en forme de doigts disposées côte à côte.

3. Fiche femelle (1) selon la revendication 1 ou revendication 2, **caractérisée en ce que** la partie de support (13) comporte des tourillons de palier (15) avec une partie d'extrémité (23) arrondie et des surfaces de raccordement (24) convergentes faisant saillie de celle-ci, et que le support de contact (16) comporte des évidements (25) complémentaires avec des extrémités arrondies et des surfaces (26) parallèles entre elles s'étendant de celle-ci, de façon qu'une limitation pour l'angle de pivotement soit réalisée, dans une première position d'extrémité une première surface de raccordement (24) étant en appui sur une première surface (26) parallèle et dans une deuxième position d'extrémité une deuxième surface de raccordement (24) étant en appui sur une deuxième surface (26) parallèle.

4. Fiche femelle (1) selon la revendication 2, **caractérisée en ce qu'**au support de contact (16), dans la direction d'insertion devant la première et la huitième partie de pistes conductrices (8) en forme de doigts, un dent de verrouillage (27) chacun est disposé ou réalisé, qui fait saillie au-delà de la surface du support de contact (16), et est disposé derrière la partie d'extrémité faisant saillie dans la région d'insertion (5) de la première et huitième partie de pistes conductrices (8) en forme de doigts.

5. Fiche femelle (1) selon une des revendications 1 à 4, **caractérisée en ce que** dans la première partie d'extrémité (10) et/ou dans la section du repli (12) du deuxième circuit imprimé (7) flexible, des moyens électriques de compensation, des moyens d'atténuation de résonance et/ou des moyens additionnels ou autres améliorant les propriétés électriques de transmission sont embarqués.
